# EUROPÄISCHE PATENTSCHRIFT

(11) **EP 3 740 608 B1**
(45) Veröffentlichungstag und Bekanntmachung des Hinweises auf die Patenterteilung: **23.10.2024**
(21) Anmeldenummer: 18826538.3
(22) Anmeldetag: 12.12.2018
(51) Int. Cl.: D01G 15/28

(54) **KARDIERELEMENT FÜR EINE KARDE ODER KREMPEL SOWIE KARDE ODER KREMPEL**
CARDING ELEMENT FOR A CARD OR CARDING MACHINE, AND CARD OR CARDING MACHINE
ÉLÉMENT DE CARDAGE POUR UNE CARDE AINSI QUE CARDE

(30) Priorität: 15.01.2018 DE 102018100752
(43) Veröffentlichungstag der Anmeldung: 25.11.2020
(73) Patentinhaber: Trützschler Group SE, 41199 Mönchengladbach (DE)
(72) Erfinder: LEINDERS, Christoph, 41352 Korschenbroich (DE)
(86) Internationale Anmeldenummer: PCT/EP2018/084506
(87) Internationale Veröffentlichungsnummer: WO 2019/137726

(56) Entgegenhaltungen:
- EP-A1- 0 801 158
- EP-A1- 3 012 361
- WO-A1-2017/178148
- DE-A1- 102010 053 178
- DE-A1- 102011 009 938

## Beschreibung

Die Erfindung betrifft ein Kardierelement für eine Karde oder Krempel nach dem Oberbegriff von Anspruch 1. Die Erfindung betrifft weiterhin eine Karde oder Krempel.

An Karden aktueller Bauform werden für den Kardierprozess als Kardierelemente Deckel mit flexiblen Garnituren (Wanderdeckel) und/oder Festkardierelemente mit Ganzstahlgarnituren benutzt. Die eigentlichen Garnituren werden dabei durch hochpräzise Trägerbauteile aufgenommen. Üblicherweise verwendet man heute als Trägerbauteil Aluminiumstrangpressprofile. Diese haben neben zahlreichen Vorteilen, wie z. B. geringes Gewicht, hohe Steifigkeit etc. jedoch den Nachteil, dass sie sich bei einseitiger Erwärmung, was beim Kardieren der Fall ist, zu der erwärmten Seite hin verformen. Je höher das Bauteil ist, umso größer ist die Temperaturdifferenz, welche die Durchbiegung beeinflusst. Diese Verformung führt zu einem nicht konstanten Kardierspalt, was wiederum ein nicht optimales technologisches Kardierergebnis zur Folge hat.

Die Trägerprofile für Kardierelemente werden heute als rundum geschlossene Aluminiumstrangpressprofile ausgeführt. Die während des Kardierverfahrens entstehende Wärme wird zu einem großen Teil über die Festkardierelemente und den Wanderdeckel nach außen abgeführt. Das dazu notwendige Temperaturgefälle innerhalb des Profilquerschnittes führt zur Verformung des Festkardierelements. Je größer dieses Gefälle ist, umso größer ist auch die Verformung.

Durch das Aufwärmen entsteht aber nicht nur eine Wärmeausdehnung über der gesamten Arbeitsbreite der Karde, sondern es entstehen auch Wärmegradienten über die Ausführungsformen der verschiedenen Bauteile der Karde. Zum Beispiel kann an der Trommeloberfläche eine Temperatur von 45°C entstehen. Ein der Trommel gegenüber befindliches Kardierelement wird auf der Seite der Trommelgarnitur auch diese Temperatur in etwa erreichen. Dagegen wird an der der Trommel abgewandten Seite des Kardierelementes, die konstruktionsbedingt (aufgrund der Arbeitsbreite und der Genauigkeit der Elemente) mehrere Zentimeter hohe Rücken haben, die Temperatur einen deutlich tieferen Wert erreichen (z. B. 28°C). Der Unterschied in Temperatur über ein Kardierelement kann somit einige Grade Celsius betragen. Wie groß dieser Temperaturunterschied ist, hängt von der Beschaffenheit des Kardierelementes (Konstruktion, Material), der geleisteten Kardierarbeit (Drehzahl, Produktion), des Abstandes des Kardierelementes zu der Walze und wie die Wärme, die entsteht, abgeleitet werden kann, ab.

Dieser Wärmegradient verursacht ein Durchbiegen der Elemente über die Breite der Karde. Durch diese Durchbiegung entsteht in der Mitte ein engerer Kardierspalt als außen. Hierdurch entsteht ein ungleichmäßiger Kardierspalt, der sich nach außen verbreitert. Dies führt zu einer verringerten Kardierqualität und/oder einer schlechteren Nissenauflösung. Ebenfalls kann dies zu "Seitenflug" der Fasern führen. Das heißt, dass Fasern sich in der Randregion ansammeln und sich sogar absetzen, insbesondere außerhalb der Arbeitsbreite. Diese Effekte kommen bei einer Karde mit einer Arbeitsbreite von 1 Meter zum Ausdruck, nehmen jedoch mit zunehmender Arbeitsbreite zu, z. B. wenn die Arbeitsbreite größer als 1 Meter, zum Beispiel 1,5 Meter und mehr beträgt. Die Abweichung, die durch die oben genannten Effekte entstehen, können hier nicht vernachlässigt werden, sondern sind ein Problem für die gesamte Kardierqualität der Karde. Das Problem der thermischen Durchbiegung kommt zu der mechanischen Durchbiegung hinzu, die mit zunehmender Arbeitsbreite ansteigt.

Die DE 10 2010 053 178 A1 und die DE 10 2011 009 938 A1 beschreiben ein Kardierelement, das entlang seiner Längsachse im Fußbereich, an dem die Garnitur befestigt ist, mittels Zugstab zusammengedrückt wird und dadurch eine hohle Kontur erhält. Der Zugstab sieht ein beidseitiges Gewindeende vor, auf das eine Mutter oder eine Gewindehülse aufschraubbar ist. Eine leichte Einstellbarkeit des Kardierelementes, beispielsweise im laufenden Betrieb, ist damit nicht möglich, da der Zugstab durch das Mitnahmeelement des Deckelkopfes abgedeckt ist und dieser erst entfernt und dann wieder montiert werden muss.

In der WO2017/178148 wird ein Kardierelement beschrieben, das in einem Hohlraum einen kombinierten Zug-/Druckstab aufnimmt. Der Zug-/Druckstab wird in einen offenen Hohlraum eingeschoben und verursacht durch die Verspannung der Bauteile miteinander eine Punkt- oder Streckenlast auf eine Wand des Hohlraumes, so dass sich das Kardierelement verbiegt. Der Zug-/Druckstab belastet dabei nicht die Stirnseiten des Kardierelementes.

Aufgabe der Erfindung ist die Weiterbildung einer Vorrichtung an einer Krempel oder Karde, mit der eine Verformung eines Bauteiles leicht einstellbar ist und die preiswert herstellbar ist. Damit soll die Einstellbarkeit im laufenden Betrieb möglich sein, also während des Umlaufes der Kardierelemente.

Diese Aufgabe wird mit den Merkmalen von Anspruch 1 und 7 gelöst. Vorteilhafte Weiterbildungen der Erfindung sind in den abhängigen Ansprüchen angegeben.

Das erfindungsgemäße Kardierelement kann an einer Karde oder Krempel verwendet werden, dass sich vorzugsweise über die gesamte Arbeitsbreite erstreckt. Das Kardierelement umfasst mindestens eine Funktionsseite oder Funktionsfläche, die direkt oder indirekt mit Fasermaterial in Kontakt kommen kann.

Das Kardierelement weist einen Tragkörper auf, an dessen Fußbereich eine Garnitur befestigbar ist, wobei ein Kopfbereich beabstandet durch mindestens ein Rückenteil zum Fußbereich angeordnet ist. Der Kopfbereich weist mindestens einen Kanal auf, der sich zumindest teilweise über die Länge des Kardierelementes erstreckt. Der Kanal kann ein- oder mehrteilig aufgebaut sein, wobei sich die einzelnen Kanalsegmente entlang einer gemeinsamen Längsachse erstrecken. Innerhalb des mindestens einen Kanals ist ein Druck auf den Kopfbereich des Kardierelementes herstellbar, durch den sich das Kardierelement so verbiegt, dass der Fußbereich mit der Garnitur konkav verformbar ist. Auf den Kopfbereich des Deckelstabes wirkt durch den Innendruck eine Zugspannung entlang seiner Längsachse, wohingegen auf den Fußbereich eine Druckspannung wirkt.

Der mindestens eine Kanal kann als durchgehender Kanal bzw. als Durchgangsbohrung ausgebildet sein, der auf beiden Seiten im Bereich der Stirnseiten des Kardierelementes mit einem Gewindeansatz oder einer Gewindehülse versehen ist. Dabei kann ein Einstellelement nur von einer Stirnseite oder von beiden Stirnseiten des Kardierelementes angeordnet werden, um die Kraft zur Druckerzeugung in den Kanal einzuleiten. Der mindestens eine Kanal erstreckt sich dabei parallel zur Längsachse des Kardierelementes.

Alternativ können auch zwei Kanäle auf einer gemeinsamen Längsachse von je einer Stirnseite des Kardierelementes als Sacklochbohrung angeordnet werden, in die je ein Druckelement einsetzbar ist. Dabei muss der Druck in jedem Kanal von einer Stirnseite des Kardierelementes mit einem Einstellelement aufgebracht werden. Der mindestens eine Kanal kann sich auch von einer beispielsweise mittig angeordneten Aussparung am Kopfbereich des Kardierelementes seitlich erstrecken.

In einer weiteren Alternative kann ein durchgehender Kanal zwei Druckelemente, beispielsweise in Form von zwei Stäben, aufweisen. Die Kanäle werden nach der Fertigung an den Stirnseiten des Kardierelementes verschlossen, beispielsweise durch Gewindestopfen. Im Kopfbereich des Kardierelementes ist dann ein Einstellelement angeordnet, dass in Form einer Spreizung oder als Nocken ausgebildet sein kann und damit von der Mitte des Kardierelementes den Druck seitlich in die Stäbe aufbringt. Diese Variante hat den Vorteil der vereinfachten Anordnung für einen automatischen Antrieb zur Verstellung der Kardierelemente, da im Kopfbereich der Kardierelemente, wenn diese nicht mit den Fasern im Eingriff sind, ein entsprechender Freiraum vorhanden ist. Aufgrund der vorteilhaften Platzverhältnisse eignet sich diese Variante für eine Nachrüstung von bestehenden Karden.

Der Kanal nimmt einen Stab auf, wobei am oder im Kanal mindestens ein Einstellelement angeordnet ist, mit dem der Stab entlang seiner Längsachse auf Druck belastbar ist. Die Verwendung eines Stabes als Druckelement innerhalb des Kanals ist eine preiswerte und zuverlässige Alternative zu einer pneumatischen oder hydraulischen Lösung, bei der mit einem schleichenden Druckverlust oder mit Verunreinigungen der Fasern zu rechnen ist. Durch das Einstellelement kann im Bereich der Stirnseiten des Kardierelementes der Druck innerhalb des Kanals auf den Stab variiert werden. Dabei ist das Einstellelement so anzuordnen, dass der Druck im laufenden Betrieb variierbar ist.

Dabei weist das Kardierelement im Bereich mindestens einer seiner Stirnseiten mindestens einen Gewindeansatz oder mindestens eine Gewindehülse auf, die mit dem Einstellelement zusammenwirkt. Wenn der Kanal als Sackloch mit nur einer Öffnung ausgebildet ist, kann sich der Stab an der geschlossenen Seite abstützen und wird von der offenen Seite, an der der Gewindeansatz oder die Gewindehülse angeordnet ist, durch das Einstellelement mit Druck beaufschlagt. Fertigungstechnisch sinnvoller kann ein durchgehender Kanal sein, der an beiden Seiten geöffnet ist und mit einem Gewindeansatz oder einer Gewindehülse versehen ist. Damit ist die Montagerichtung für das Kardierelement freier wählbar und gleichzeitig eine beidseitige Druckbeaufschlagung möglich.

Vorzugsweise kann das Einstellelement als Gewindestift ausgebildet sein, das mittels Innensechskant betätigbar ist. Der Gewindestift hat den Vorteil, dass dieser vollständig in die Stirnseite des Kardierelementes integrierbar ist.

Alternativ kann das Einstellelement als Rändelschraube ausgebildet sein, die ohne Werkzeug bedienbar ist.

Vorteilhafterweise weist das Einstellelement eine Skalierung auf, die mit einer Markierung an dem Kardierelement zusammenwirkt. Damit lässt sich die Einstellung der konkaven Kontur am Fußbereich präzisieren.

Die Ausbildung des Einstellelementes als Zahnrad hat den Vorteil, dass jedes Kardierelement separat direkt oder indirekt automatisch einstellbar ist. Beispielsweise kann das Zahnrad mit einem Zahnriemen oder einem Zahnrad eines Stellantriebes zusammenwirken.

Alternativ kann das Einstellelement als Piezoelement oder Bimetall ausgebildet sein, oder das Einstellelement mit einem Piezoelement oder Bimetall zusammenwirken, so dass durch die Aufbringung einer elektrischen Spannung oder einer Erhöhung der Temperatur jedes Kardierelement ohne externen Antrieb separat einstellbar ist.

Die erfindungsgemäße Karde oder Krempel weist mindestens ein Kardierelement mit mindestens eine der zuvor beschriebenen Eigenschaften auf. Weiterhin weist die erfindungsgemäße Karde oder Krempel eine Vorrichtung auf, mit der der Kardierspalt zwischen jedem Kardierelement und der Trommel über die Arbeitsbreite bestimmbar ist und der Wert an eine Steuerung übermittelt wird. Die Steuerung ist ausgebildet, den Kardierspalt jedes Kardierelementes anzuzeigen und/oder die Kontur des Fußbereiches jedes Kardierelementes mittels eines Stellantriebes separat einzustellen. Über die Anzeige des Kardierspaltes kann eine manuelle Einstellung der Kontur des Fußbereiches jedes Kardierelementes erfolgen. Alternativ oder Ergänzend kann der aktuelle Kardierspalt dem Bediener angezeigt werden und die Steuerung einen Antrieb ansteuern, der die Kontur des Fußbereiches jedes Kardierelementes separat einstellt.

Vorteilhafterweise wirkt der Stellantrieb direkt oder indirekt mit dem Einstellelement jedes Kardierelementes zumindest zeitweise zusammen.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen:
- Fig. 1:: eine schematische Seitenansicht einer Karde mit der erfindungsgemäßen Vorrichtung;
- Fig. 2:: einen Querschnitt durch ein umlaufendes Kardierelement nach dem Stand der Technik;
- Fig. 3:: eine Darstellung des erfindungsgemäßen Kardierelementes mit einer ersten manuellen Einstellvorrichtung;
- Fig. 4:: eine Darstellung des erfindungsgemäßen Kardierelementes mit einer zweiten manuellen Einstellvorrichtung;
- Fig. 5:: eine Darstellung des erfindungsgemäßen Kardierelementes mit einer automatischen Einstellvorrichtung;
- Fig. 6:: eine alternative Ausführungsform des Kardierelementes mit einer manuellen Einstellvorrichtung, die nicht unter die Ansprüche fällt;
- Fig. 7:: eine Darstellung auf die umlaufenden Kardierelemente in einer Karde mit einer motorischen Einstellung des Kardierspaltes.

Fig. 1 zeigt eine Karde nach dem Stand der Technik, bei der Faserflocken über einen Schacht zu einer Speisewalze 1, einem Speisetisch 2, über mehrere Vorreißer 3a, 3b, 3c, zu der Trommel 4 oder dem Tambour geleitet werden. Auf der Trommel 4 werden die Fasern der Faserflocken mittels feststehender und an einem Wanderdeckel 17 angeordneter umlaufender Kardierelemente 20 parallelisiert und gereinigt. Der entstehende Faserflor wird nachfolgend über einen Abnehmer 5, eine Abnehmerwalze 6 und mehreren Quetschwalzen 7, 8, zu einem Vliesleitelement 9 gefördert, der den Faserflor mit einem Trichter 10 zu einem Faserband umformt, das über Abzugswalzen 11, 12 an eine nachfolgende Verarbeitungsmaschine oder eine Kanne 15 übergibt.

Figur 2 zeigt einen Querschnitt durch ein umlaufendes Kardierelement 20 oder Deckelstab, bei dem aus Gründen der Vereinfachung die am Fußbereich 20c des Deckelstabes 20 angeordnete Garnitur nicht dargestellt ist. Nach Figur 2 besteht das Kardierelement 20, das beispielsweise aus Aluminium stranggepresst sein kann, aus einem Kopfbereich 20e und einem Tragkörper 20b, die beide durch zwei Rückenteile 20a verbunden sind und damit einen Hohlraum 20d bilden, der sich zumindest teilweise entlang der Längsachse des Kardierelementes 20 erstreckt. Unterhalb des Tragkörpers 20b ist ein Fußbereich 20c angeordnet, an dem eine nicht dargestellte Garnitur zur Kardierung der Fasern befestigbar ist. Der Kopfbereich 20e des Kardierelementes 20 ist bei diesem Stand der Technik massiv ausgeführt.

In der Figur 3 ist ein Kardierelement 20 perspektivisch dargestellt, bei dem am Tragkörper 20b ein Mitnahmeelement 23 mittels zweier Stifte 24 befestigt ist. Das Mitnahmeelement 23 greift in einen hier nicht weiter dargestellten Riemen 29 (Figur 7) ein, mit dem das Kardierelement 20 an einem Teilbereich der Trommel 4 vorbeigeführt wird. Im Kopfbereich 20e des Kardierelementes 20 ist ein Kanal 20f eingearbeitet, der sich über die gesamte Länge des Kardierelementes 20 erstreckt. Innerhalb des Kanals 20f ist ein Stab 21 angeordnet, der auf Druck beansprucht wird. Hierzu weist der Kanal 20f an seinen Öffnungen im Stirnbereich des Kardierelementes 20 jeweils einen Gewindeansatz 20g auf, in das ein Einstellelement 22 einschraubbar ist. Durch ein tieferes Einschrauben des Einstellelementes 22 wird der Stab 21 stärker auf Druck beansprucht und verbiegt sich innerhalb des Kanals 20f. Das Kardierelement 20 verformt sich dadurch und verändert seinen ebenen Fußbereich 20c hin zu einer konkaven Kontur, die an eine konvexe Trommelform aufgrund Erwärmung oder Zentrifugalkraft anpassbar ist. Damit ist ein konstanter Kardierspalt über die komplette konvexe Trommelbreite 4 einstellbar. Das Einstellelement 22 ist in diesem Ausführungsbeispiel als Gewindestift mit Innensechskant ausgebildet und vollständig im Kanal 20f bzw. des Gewindeansatzes 20g des Kardierelementes 20 integrierbar bzw. wird vollständig vom Kanal 20f aufgenommen und steht nicht an der Stirnfläche des Kardierelementes hervor. Der Gewindeansatz 20g wird in den Kanal 20f eingeschnitten oder kann bei sehr hoher Beanspruchung auch als separate Gewindehülse, beispielsweise aus Stahl, ausgebildet sein, die beispielsweise bei der Herstellung des Kardierelementes 20 aus einem Leichtmetall wie Aluminium oder in einem nachfolgenden Fertigungsschritt integriert wird.

Da der Stab 21 bei einer Länge von mindestens 1 m durch den Druck auf Knickung belastet wird und sich mehrfach in unterschiedlichen Richtungen verformen kann, wird der Stab 21 zum einen sehr eng in dem Kanal 20f geführt. Vorzugsweise kann der Kanal 20f leicht gebogen ausgeführt werden, wobei die Biegung in der Verformungsrichtung des konkaven Fußbereiches 20c orientiert ist. Das bedeutet, dass der Abstand des Kanals 20f in der Mitte des Kardierelementes 20 zur Oberfläche im Kopfbereich 20e geringer ist als an den Stirnseiten des Kardierelementes 20.

Figur 4 und 4a zeigen eine vergleichbare Ausführungsform von Figur 3, wobei im Unterschied nur das Einstellelement 22 als Rändelschraube 25 mit einer Skalierung 25a ausgeführt ist, so dass eine exakte Einstellung mittels einer an dem Kardierelement 20 angeordneten Markierung 25b erfolgen kann.

Figur 5 zeigt ein weiteres Ausführungsbeispiel für eine automatische Einstellung des Kardierspaltes. Das Einstellelement ist in diesem Ausführungsbeispiel als Zahnrad 26 ausgebildet, das über einen manuellen oder motorischen Antrieb betätigbar ist und somit den Druck auf den Stab 21 erhöhen oder vermindern kann.

Figur 6 zeigt eine vereinfachte Darstellung einer weiteren Ausführungsform, die nicht unter die Ansprüche fällt, des Kardierelementes 20, bei dem im Kopfbereich 20e im Bereich einer Aussparung 20h zwei Kanäle 20f auf einer gemeinsamen Längsachse angeordnet sind, wobei die Kanäle als Sacklöcher ausgebildet sind. In beide Kanäle 20f greift ein Stab 21 ein, der ein nicht weiter dargestelltes Außengewinde aufweist. Auf dem Stab 21 sind zwei gerändelte Einstellelemente 22 in Form von Muttern angeordnet, die innerhalb der Aussparung 20h an deren seitlichen Stirnflanken einen Druck ausüben können, so dass sich das Kardierelement verbiegt. Der Stab 21 wird dabei auf Druck belastet, wobei auf den Bereich der Aussparung 20h eine Zugspannung wirkt. In diesem Ausführungsbeispiel erstrecken sich die Kanäle 20f nur über die Mitte des Kardierelementes 20 im Bereich links und rechts der Aussparung 20h.

Alternativ können sich die beiden Kanäle 20f über die gesamte halbe Breite des Kardierelementes 20, ausgehend von der Aussparung 20h, erstrecken, wobei dann im Bereich der Aussparung ein Einstellelement 22 angeordnet sein kann, mit die in den Kanälen 20f angeordneten Stäbe 21 auf Druck beaufschlagt werden. Als Einstellelement 22 kann ein Spreizkörper, eine unrunde Nocke oder ein Stift verwendet werden, die mit einem manuellen oder motorischen Betätigungselement (Rändelschraube, Zahnrad, Stellantrieb) betrieben werden können. Diese Ausführungsform hat den Vorteil, dass relativ viel Freiraum für die Anordnung eines Antriebes vorhanden ist.

Figur 7 zeigt den Wanderdeckel 17 der Karde mit der Vielzahl der umlaufenden Kardierelemente 20, die über die Stifte 24 entlang der hier nicht dargestellten Gleitleiste geführt werden. Ein umlaufender Riemen 29 wirkt mit den Mitnahmeelementen 23 zusammen und lässt die Kardierelemente 20 im Hauptkardierfeld der Karde umlaufen. Aufgrund der Kontaktmessung der Meßelektronik des T-CON-Systems, das in der Anmeldung DE 102006002812 beschrieben wird, lässt sich sehr präzise die Kontur des Kardierspaltes zwischen der Trommel 4 und jedem Kardierelement 20 feststellen. Weicht bei einem einzelnen Kardierelement 20 der Kardierspalt zu stark von einer vorgegebenen Kontur ab, wird dieser gezielt nachgestellt, um beispielsweise eine Kollision mit der Trommel 4 oder übermäßigen Seitenflug zu verhindern. Über eine Steuerung wird laufend die Position jedes einzelnen Kardierelementes 20 verfolgt, so dass dieses, wenn es in den Wirkbereich mit dem Antriebselement 27 eines Stellantriebes 28 kommt, in der Kontur verstellt werden kann. In diesem Ausführungsbeispiel erfolgt die Verstellung des Kardierelementes 20 mittels mechanischer Elemente, indem beispielsweise ein Antriebselement 27 in Form eines umlaufenden Zahnriemens das Zahnrad 26 verstellt. Die Verstellung kann in beiden Richtungen erfolgen, also die Krümmung des Kardierelementes 20 am Fußbereich 20c erhöhen oder verringern. Das Antriebselement 27 wird in diesem Ausführungsbeispiel für den Moment der Verstellung von einem Stellantrieb 28 gezielt angetrieben. Nicht dargestellt ist der zweite Umlenkpunkt oder das Spannelement für den Zahnriemen. Nach erfolgter Verstellung eines vorbestimmten Kardierelementes 20 kann das Antriebselement 27 beispielsweise im Frei- oder Leerlauf betrieben werden, so dass alle anderen Kardierelemente 20 mit den Zahnrädern 26 damit zwar in Eingriff kommen, aber nicht verstellt werden. Hierzu weist die Umlaufgeschwindigkeit des Antriebselementes 27 die gleiche Geschwindigkeit auf, mit der Kopfbereich 20e der Kardierelemente 20 am Stellantrieb 28 vorbeigeführt werden. Soll eine Verstellung eines bestimmten Kardierelementes 20 erfolgen, muss sich die Umfangsgeschwindigkeit des Antriebselementes 27 von der Umlaufgeschwindigkeit des Kopfbereiches 20c bzw. des Zahnrades 26 unterscheiden. Alternativ kann das Antriebselement 27 und ggfs. der Stellantrieb 28 aus dem Wirkbereich des Zahnrades 26 herausbewegt werden, so dass nur gezielt ein oder mehrere Kardierelemente 20 mit dem Antriebselement 27 in Wirkverbindung stehen.

Eine alternative Einstellvorrichtung kann eine Erweiterung der Ausführungsform der Figuren 3 bis 5 sein, bei dem zwischen dem Einstellelement 22 oder der Rändelschraube 25 und dem Stab 21 ein Piezoelement oder ein Bimetall angeordnet ist, dass bei Beaufschlagung mit elektrischer Spannung beispielsweise einen erhöhten Druck auf die Stange 21 ausübt. Die Aktivierung des Piezoelementes oder des Wärmeeintrages in das Bimetall kann beispielsweise über eine elektrische Spannung mittels Schleifkontakt oder mittels Induktion erfolgen. Alternativen sind selbstverständlich im Rahmen des fachmännischen Handelns möglich.

Eine Anwendung der hier beschriebenen Ausführungsbeispiele bei Festkardierelementen ist ohne weiteren Aufwand im Rahmen der Erfindung möglich. Hier sind lediglich kleine Änderungen am Ausführungsbeispiel der Figur 7 notwendig.

### Bezugszeichen

- 1: Speisewalze
- 2: Speisetisch
- 3a, 3b, 3c: Vorreißer
- 4: Trommel
- 5: Abnehmer
- 6: Abnehmerwalze
- 7: Quetschwalze
- 8: Quetschwalze
- 9: Vliesleitelement
- 10: Trichter
- 11: Abzugswalze
- 12: Abzugswalze
- 13: Kardierelement
- 15: Kanne
- 17: Wanderdeckel
- 20: Kardierelement
- 20a: Rückenteil
- 20b: Tragkörper
- 20c: Fußbereich
- 20d: Hohlraum
- 20e: Kopfbereich
- 20f: Kanal
- 20g: Gewindeansatz
- 20h: Aussparung
- 21: Stab
- 22: Einstellelement
- 23: Mitnahmeelement
- 24: Stift
- 25: Rändelschraube
- 25a: Skalierung
- 25b: Markierung
- 26: Zahnrad
- 27: Antriebselement
- 28: Stellantrieb
- 29: Riemen

## Patentansprüche

1. Kardierelement (20) mit einem Tragkörper (20b), an dessen Fußbereich (20c) eine Garnitur befestigbar ist, wobei ein Kopfbereich (20e) beabstandet durch mindestens ein Rückenteil (20a) zum Fußbereich (20c) angeordnet ist, wobei der Kopfbereich (20e) mindestens einen Kanal (20f) aufweist, der sich zumindest teilweise über die Länge des Kardierelementes (20) erstreckt, wobei im Kanal (20f) mindestens ein Stab (21) angeordnet ist, der mit einem Einstellelement (22) zusammenwirkt, das am oder im Kanal (20f) angeordnet ist, wobei das Einstellelement (22) ausgebildet ist, den Stab (21) entlang seiner Längsachse derart auf Druck zu belasten, dass damit ein Druck auf den Kopfbereich (20e) erzeugt wird, wodurch sich der Fußbereich (20c) des Kardierelementes (20) konkav verformt, **dadurch gekennzeichnet, dass** das Kardierelement im Bereich mindestens einer seiner Stirnseiten mindestens einen Gewindeansatz (20g) oder mindestens eine Gewindehülse aufweist, die mit dem Einstellelement (22) zusammenwirkt, wobei der Gewindeansatz (20g) in den Kanal (20) eingeschnitten wird oder die Gewindehülse bei der Herstellung des Kardierelementes in den Kanal (20) integriert wird.

2. Kardierelement nach Anspruch 1, **dadurch gekennzeichnet, dass** das Einstellelement (22) als Gewindestift ausgebildet ist.

3. Kardierelement nach Anspruch 1, **dadurch gekennzeichnet, dass** das Einstellelement (22) als Rändelschraube (25) ausgebildet ist.

4. Kardierelement nach Anspruch 1, **dadurch gekennzeichnet, dass** das Einstellelement (22) eine Skalierung (25a) aufweist, die mit einer Markierung (25b) an dem Kardierelement (20) zusammenwirkt.

5. Kardierelement nach Anspruch 1, **dadurch gekennzeichnet, dass** das Einstellelement (22) als Zahnrad (26) ausgebildet ist.

6. Kardierelement nach Anspruch 1, **dadurch gekennzeichnet, dass** das Einstellelement (22) als Piezoelement oder Bimetall ausgebildet ist, oder dass das Einstellelement (22) mit einem Piezoelement oder Bimetall zusammenwirkt.

7. Karde oder Krempel, mit einem Kardierelement (20) nach einem der Ansprüche 1 bis 6, **dadurch gekennzeichnet, dass** eine Vorrichtung in der Karde oder Krempel den Kardierspalt zwischen jedem Kardierelement (20) und der Trommel (4) über die Arbeitsbreite bestimmt und den Wert an eine Steuerung übermittelt, wobei die Steuerung ausgebildet ist, den Kardierspalt jedes Kardierelementes (20) anzuzeigen und/oder die Kontur des Fußbereiches (20c) jedes Kardierelementes (20) mittels eines Stellantriebes (28) separat einzustellen.

8. Karde oder Krempel nach Anspruch 7, **dadurch gekennzeichnet, dass** der Stellantrieb (28) direkt oder indirekt zumindest zeitweise mit dem Einstellelement (22) des Kardierelementes (20) zusammenwirkt.

## Claims

1. Carding element (20) with a supporting body (20b), to the foot area (20c) of which clothing can be fastened, wherein a head area (20e) is arranged at a distance from the foot area (20c) of at least one back part (20a), wherein the head area (20e) has at least one duct (20f) which extends at least partially over the length of the carding element (20), wherein at least one rod (21) is arranged in the duct (20f), which acts together with a setting element (22) arranged on or in the duct (20f); the setting element (22) is designed to apply pressure along the longitudinal axis of the rod (21) in such a way as to generate pressure on the head area (20e), whereby the foot area (20c) of the carding element (20) is deformed concavely, **characterised in that** the carding element has at least one threaded projection (20g) or at least one threaded sleeve in the area of at least one of its end faces, which acts together with the setting element (22), wherein the threaded projection (20g) is cut into the duct (20f) or the threaded sleeve is integrated into the duct (20f) when manufacturing the carding element.

2. Carding element according to claim 1, **characterised in that** the setting element (22) is formed as a headless screw.

3. Carding element according to claim 1, **characterised in that** the setting element (22) is formed as a knurled screw (25).

4. Carding element according to claim 1, **characterised in that** the setting element (22) has a scale (25a) that acts together with a marking (25b) on the carding element (20).

5. Carding element according to claim 1, **characterised in that** the setting element (22) is formed as a gearwheel (26).

6. Carding element according to claim 1, **characterised in that** the setting element (22) is formed as a piezo element or bimetal, or that the setting element (22) acts together with a piezo element or bimetal.

7. Card or roller card with a carding element (20) according to one of claims 1 to 6 **characterised in that** a device in the card or roller card determines the carding gap between each carding element (20) and the cylinder (4) across the working width and transmits the value to a control system, wherein the control system is designed to display the carding gap of each carding element (20) and/or to individually set the contour of the foot area (20c) of each carding element (20) by means of an actuator (28).

8. Card or roller card according to claim 7, **characterised in that** the actuator (28) acts together directly or indirectly at least for a time with the setting element (22) of the carding element (20).

## Revendications

1. Élément de cardage (20) avec un bâti de support (20b), sur la zone inférieure (20c) duquel une garniture peut être fixée, une zone supérieure (20e) étant espacée par au moins une partie arrière (20a) de la zone inférieure (20c), la zone supérieure (20e) présentant au moins un canal (20f) qui s'étend au moins partiellement sur la longueur de l'élément de cardage (20), au moins une tige (21) étant disposée dans le canal (20f), laquelle interagit avec un élément de réglage (22) qui est disposé sur ou dans le canal (20f), l'élément de réglage (22) étant conçu pour exercer une pression sur la tige (21) le long de son axe longitudinal de telle sorte qu'une pression est ainsi générée sur la zone supérieure (20e), ce qui entraîne une déformation concave de la zone inférieure (20c) de l'élément de cardage (20), **caractérisé en ce que** l'élément de cardage présente, dans la zone d'au moins une de ses faces frontales, au moins un embout fileté (20g) ou au moins une douille filetée qui interagit avec l'élément de réglage (22), l'embout fileté (20g) étant découpé dans le canal (20f) ou la douille filetée étant intégrée dans le canal (20f) lors de la fabrication de l'élément de cardage.

2. Élément de cardage selon la revendication 1, **caractérisé en ce que** l'élément de réglage (22) est conçu comme une vis sans tête.

3. Élément de cardage selon la revendication 1, **caractérisé en ce que** l'élément de réglage (22) est conçu comme une vis moletée (25).

4. Élément de cardage selon la revendication 1, **caractérisé en ce que** l'élément de réglage (22) présente une graduation (25a) qui interagit avec un marquage (25b) sur l'élément de cardage (20).

5. Élément de cardage selon la revendication 1, **caractérisé en ce que** l'élément de réglage (22) est conçu comme une roue dentée (26).

6. Élément de cardage selon la revendication 1, **caractérisé en ce que** l'élément de réglage (22) est conçu comme un élément piézoélectrique ou bimétallique, ou **en ce que** l'élément de réglage (22) interagit avec un élément piézoélectrique ou bimétallique.

7. Carde ou carde à rouleaux, avec un élément de cardage (20) selon l'une des revendications 1 à 6, **caractérisée en ce qu'**un dispositif dans la carde ou la carde à rouleaux détermine l'espace de cardage entre chaque élément de cardage (20) et le tambour (4) sur la largeur utile et transmet la valeur à un système de commande, le système de commande étant conçu pour afficher l'espace de cardage de chaque élément de cardage (20) et/ou pour régler séparément le contour de la zone inférieure (20c) de chaque élément de cardage (20) au moyen d'un servomoteur de réglage (28).

8. Carde ou carde à rouleaux selon la revendication 7, **caractérisée en ce que** le servomoteur de réglage (28) interagit directement ou indirectement au moins temporairement avec l'élément de réglage (22) de l'élément de cardage (20).
